# EUROPÄISCHE PATENTSCHRIFT

(11) **EP 0 042 131 B1**
(45) Veröffentlichungstag und Bekanntmachung des Hinweises auf die Patenterteilung: **16.01.1985**
(21) Anmeldenummer: 81104409.8
(22) Anmeldetag: 09.06.1981
(51) Int. Cl.: H01H 3/12, H01H 13/14, G05G 1/02, H04M 1/23

(54) **Elektrisches Tastenkontaktfeld**
Bank of electric key switches
Panneau de bouton-poussoirs électriques

(30) Priorität: 18.06.1980 DE 8016058 U
(43) Veröffentlichungstag der Anmeldung: 23.12.1981
(73) Patentinhaber: Dieter Grässlin Feinwerktechnik, D-7742 St. Georgen (DE)
(72) Erfinder: Kammerer, Gerd, D-7742 St. Georgen (DE)
(74) Vertreter: Boecker, Joachim, Dr.-Ing.

## Beschreibung

Die Erfindung betrifft ein elektrisches Tastenkontaktfeld gemäss dem Oberbegriff des Anspruches 1. Ein solches Tastenkontaktfeld ist bekannt aus der AT-A-356 185.

Beim Bau von Tastenkontaktfeldern für die Dateneingabe ist man bestrebt, die erforderlichen Knöpfe zur Bedienung der Tastenkontakte möglichst dicht nebeneinander anzuordnen, damit das Tastenkontaktfeld möglichst klein gehalten werden kann bzw. bei gegebener Fläche des Tastenkontaktfeldes möglichst grosse Tastenknöpfe verwendet werden können. Dies ist erreichbar, wenn man die Kennzeichnung der Tasten auf den Tastenknöpfen selbst anbringt, wie dies aus der AT-A-356185 für die in einem quadratischen Gitter angeordneten Tastenkontakte der Fall ist. Bei dieser Anbringung der Kennzeichnung muss man bei der Montage der Tastenkontaktfelder so viele unterschiedlich gekennzeichnete Tastenknöpfe bereithalten, wie unterschiedliche Kennzeichnungen vorkommen. Ausserdem verliert bei Aufbringung der Kennzeichnung auf den Tastenknöpfen diese durch die ständige Berührung an Schärfe und Erkennbarkeit. Aus diesem Grunde werden die Kennzeichnungen häufig neben den Tastenknöpfen auf der Abdeckplatte angebracht. In diesem Falle braucht bei der Montage des Tastenfeldes nur eine Tastenknopfsorte bereitgehalten zu werden. Da jedoch die Zuordnung von Kennzeichnung und zugehörigem Tastenknopf eindeutig und leicht erkennbar sein muss, erfordert diese Form der Kennzeichnung einen relativ grossen Abstand zwischen den Tastenknöpfen.

Aus der AT-A-356185 sind Tastenknöpfe bekannt, deren Querschnitt die Form eines Ellipsen-oder Kreisabschnittes haben. Diese Tastenknöpfe liegen jedoch nicht in einem Grundgitter aus rechteckigen Feldern. Es handelt sich um individuell angeordnete Tasten, die kreisabschnittsförmigen Feldern angepasst sind, die sich ergeben, wenn ein Quadrat in einen Kreis eingepasst wird. Es geht hier um die Ausnutzung eines in bestimmter Weise geformten Restraumes.

Aus der DE-A-1 547 539 ist es bekannt, in der von einem Drehknopf begrenzten Kreisfläche zwei, drei oder vier Tastenknöpfe mit sektorförmigem Querschnitt anzuordnen. Beim Drücken jedes Tastenknopfes wird der einen Ring bildende Drehknopf mechanisch mit der dem gedrückten Tastenknopf zugeordneten Verstelleinrichtung gekoppelt. Auf diese Weise wird eine sehr raumsparende Vorrichtung für verstellbare Funktionen von beispielsweise Fernsehgeräten geschaffen.

Der Erfindung liegt die Aufgabe zugrunde, ein elektrisches Tastenkontaktfeld der eingangs genannten Art zu entwickeln, bei dem die Tastenknöpfe möglichst dicht zusammenliegen können, ohne dass die Kennzeichnung auf den Tastenknöpfen angebracht zu werden braucht, und bei dem eine leicht erkennbare deutliche Zuordnung der Kennzeichnungen zu ihren Tasten erreicht wird.

Zur Lösung dieser Aufgabe wird ein elektrischer Tastenköntakt nach dem Oberbegriff des Anspruches 1 vorgeschlagen, welcher erfindungsgemäss die im kennzeichnenden Teil des Anspruches 1 genannten Merkmale hat.

Vorteilhafte Weiterbildungen der Erfindung sind in den Unteransprüchen genannt.

Dadurch, dass der Tastenknopf und das Tastenloch eine kreisabschnittsförmige oder ähnliche Form haben, kann zur Kennzeichnung der Taste der in der Abdeckplatte stehengebliebene komplementäre Kreisabschnitt oder ähnliche Abschnitt verwendet werden. Hierdurch ergibt sich bei einem Tastenkontaktfeld optisch eine sehr klare Zuordnung der Kennzeichnung zur zugehörigen Taste. Dieser Zugehörigkeitseindruck wird noch verstärkt durch das Hervorziehen oder Absenken des den Tastenknopf umgebenden Bereiches der Abdeckplatte. Dank der Erfindung können die Tastenknöpfe in einem Kontaktfeld daher sehr eng nebeneinander angeordnet werden, ohne dass Zweifel an der Zuordnung der auf der Abdeckplatte aufgedruckten oder in anderer Weise angebrachten Kennzeichnungen entstehen. Die Gefahr eines Abriebs der Kennzeichnung durch bedienende Finger ist nicht vorhanden.

Anhand des in den Figuren gezeigten Ausführungsbeispieles soll die Erfindung näher erläutert werden. Es zeigen
Fig. 1 ein Tastenfeld mit Tastenkontakten gemäss der Erfindung in Draufsicht,
Fig. 2 bis 4 einen Schnitt durch den oberen Teil eines Tastenknopfes mit umgebender Abdeckplatte längs der Linie A-B in Fig. 1 für drei verschiedene Ausführungsformen von Tastenknopf um umgebenden Abdeckplattenbereich.

In Fig. 1 sind in der herausgebrochenen dargestellten Abdeckplatte 11 Öffnungen 15 für vierzehn in Reihen nebeneinanderliegende Tastenknöpfe 13 vorgesehen. Der Querschnitt der Tastenknöpfe und die Tastenöffnung in der Abdeckplatte 11 haben die Form eines Kreisabschnittes, wobei der Mittelpunktswinkel a etwa 250° beträgt. Der innerhalb eines Kreises 18 um den Kreismittelpunkt M der kreisabschnittsförmigen Öffnung 15 liegende Bereich 17 der Abdeckplatte ist bei der Ausführungsform gemäss Fig. 2 zur Bedienungsseite hin hervorgezogen, und zwar mit einer konvexen kugelflächenförmigen Wölbung im gezeigten Ausführungsbeispiel. Entsprechend ist bei den Ausführungsformen gemäss Fig. 3 und 4 der um die Öffnung 15 liegende Bereich 19 der Abdeckplatte in bezug auf die Hauptebene der Abdeckplatte abgesenkt, und zwar mit einer konkaven kugelflächenförmigen Wölbung in den gezeigten Ausführungsbeispielen. Durch diese in den Figuren gezeigte Formgebung der Abdeckplatte wird die Zuordnung der Kennzeichnung zur zugehörigen Taste noch deutlicher. Wenn, wie in den Ausführungsbeispielen geschehen, auch die Bedienungsfläche des Tastenknopfes 13 kugelflächenförmig ausgebildet ist und der Radius R_{T} dieser Kugelfläche ebenso gross ist wie der Radius R_{A} der Kugelfläche des vorgezogenen bzw. abgesenkten Bereiches 17 bzw. 19, dann ergibt sich optisch ein Eindruck, als wenn die Kennzeichnung der Taste seitlich auf einer Taste mit kreisförmigem Querschnitt aufgebracht sei. Vorzugsweise ist der Bereich 17 in Fig. 2 so weit zur Bedienungsseite hin aus der Hauptebene der Abdeckplatte 11 hervorgezogen, dass bei gedrücktem Tastenknopf 13 dieser zusammen mit dem gewölbten Bereich 17 eine einheitliche kugelförmige Fläche bildet. Entsprechend ist der Bereich 19 in Fig. 3 vorzugsweise soweit in bezug auf die Hauptebene der Abdeckplatte 11 abgesenkt, dass bei gedrücktem Tastenknopf 13 dieser zusammen mit dem abgesenkten Bereich 19 eine einheitliche kugelförmige Fläche bildet.

Bei den Ausführungsformen nach Fig. 3 und 4 ragen die Tastenknöpfe im nicht gedrückten Zustand nicht über die Hauptebene der Abdeckplatte hinaus, so dass sie vollständig in einer schützenden Versenkung liegen.

Beim Bau eines Tastenkontaktfeldes mit den Tastenkontakten gemäss der Erfindung können die Kennzeichnungen auf der Abdeckplatte aufgedruckt werden, und zur Bestückung der Abdeckplatte ist nur eine einzige, bezeichnungsfreie Druckknopfart erforderlich. Wie Fig. 1 zeigt, besteht trotz des verhältnismässig dichten Nebeneinanderliegens der Tastenknöpfe eine völlig zweifelsfreie Zuordnung der Bezeichnungen zu den Tasten. Diese Zuordnung kann noch deutlicher dadurch hervorgehoben werden, dass die einzelnen Oberflächenbereiche unterschiedlich strukturiert werden. So können beispielsweise die Tastenknöpfe 13 und die die Tastenknöpfe umgebenden hervorgezogenen oder abgesenkten Bereiche 17, 19 hochglänzend ausgeführt sein, während die übrigen Bereiche der Abdeckplatte 11 eine matte Oberfläche haben.

Es versteht sich, dass die in den Figuren gezeigten Tastenknöpfe 13 und die Tastenöffnungen 15 nicht unbedingt kreisabschnittsförmig ausgeführt zu sein brauchen. Die Kreisabschnitte können auch zu Ellipsenabschnitten abgewandelt sein oder eine ähnliche Form haben. Entsprechendes gilt für die die Tastenknöpfe umgebenden vorgezogenen bzw. abgesenkten Bereiche 17 bzw. 19. Selbstverständlich brauchen die hervorgezogenen bzw. abgesenkten Bereiche 17 bzw. 19 nicht eine gewölbte Form zu haben. Es ist auch denkbar, dass sie in zylindrischer Form, also mit senkrechten Flächen zur Abdeckplatte 11 aus dieser hervortreten oder in diese zurücktreten. Ferner kann die Wölbung der in Bedienungsrichtung weisenden Flächen der Tastenknöpfe 13 und/oder der vorgezogenen oder abgesenkten Bereiche 17, 19 sich zum Zentrum hin vertiefend ausgebildet sein.

## Patentansprüche

1. Elektrisches Tastenkontaktfeld, in dem die Tastenkontakte in einem Grundgitter mit rechtekkigen, vorzugsweise quadratischen Feldern angeordnet sind, und mit einer Abdeckplatte (11), durch deren Öffnungen (15) die Tastenknöpfe (13) der Tastenkontakte zur Bedienungsseite hin herausragen, dadurch gekennzeichnet, dass die Tastenöffnungen (15) in der Abdeckplatte (11) und die Querschnitte der Tastenknöpfe (13) die Form eines Kreisabschnittes, eines Ellipsenabschnittes oder eines ähnlich geformten Abschnittes haben und dass die Kennzeichnung der einzelnen Tasten durch Anbringung von entsprechenden Zeichen (0 bis 9, S, M, U, L) auf der Abdeckplatte (11) in den Bereichen der fehlenden Kreis- bzw. Ellipsenabschnitte erfolgt.

2. Tastenkontaktfeld nach Anspruch 1, dadurch gekennzeichnet, dass der Mittelpunktswinkel (a) der genannten Abschnittsform grösser als 180° ist.

3. Tastenkontaktfeld nach Anspruch 2, dadurch gekennzeichnet, dass der Mittelpunktswinkel (a) im Bereich von 220 bis 280° liegt.

4. Tastenkontaktfeld nach einem der Ansprüche 1 bis 3, dadurch gekennzeichnet, dass ein von einem Kreis bzw. einer Ellipse oder einer ähnlichen Kurve, der/die konzentrisch zum Kreismittelpunkt bzw. Ellipsenmittelpunkt der Tastenöffnungen (15) liegt, begrenzter Bereich (17) derAbdeckplatte (11) zur Bedienungsseite hin aus der Hauptebene der Abdeckplatte hervorgezogen ist, und zwar höchstens so weit, wie die Tastenknöpfe (13) im gedrückten Zustand aus der Hauptebene der Abdeckplatte hervorragen.

5. Tastenkontaktfeld nach Anspruch 4, dadurch gekennzeichnet, dass die Oberfläche des um die Tastenknöpfe hervorgezogenen Bereiches (17) der Abdeckplatte (11) konvex gewölbt sind, und zwar vorzugsweise kugelförmig.

6. Tastenkontaktfeld nach einem der Ansprüche 1 bis 3, dadurch gekennzeichnet, dass ein von einem Kreis bzw. einer Ellipse oder einer ähnlichen Kurve, der/die konzentrisch zum Kreismittelpunkt bzw. Ellipsenmittelpunkt der Tastenöffnungen (15) liegt, begrenzter Bereich (19) der Abdeckplatte (11) in bezug auf die Hauptebene der Abdeckplatte abgesenkt ist und dass die Tastenknöpfe im nicht gedrückten Zustand aus der Hauptebene der Abdeckplatte nicht herausragen.

7. Tastenkontaktfeld nach Anspruch 6, dadurch gekennzeichnet, dass die Oberfläche der um den Tastenknöpfen (13) abgesenkten Bereiche (19) der Abdeckplatte (11) konkav gewölbt ist, und zwar vorzugsweise kugelförmig.

8. Tastenkontaktfeld nach Anspruch 6 oder 7, dadurch gekennzeichnet, dass die abgesenkten Bereiche (19) soweit abgesenkt sind, dass im gedrückten Zustand der Tastenknöpfe (13) ein stufenloser Übergang zwischen dem abgesenkten Bereich (19) und der Bedienungsfläche der Tastenknöpfe (13) besteht.

9. Tastenkontaktfeld nach einem der vorhergehenden Ansprüche, dadurch gekennzeichnet, dass die Bedienungsfläche der Tastenknöpfe konvex oder konkav gewölbt ist, und zwar vorzugsweise kugelflächenförmig.

10. Tastenkontaktfeld nach Anspruch 9, dadurch gekennzeichnet, dass der Radius der kugelflächenförmig oder anders gewölbten Bedienungsfläche der Tastenknöpfe und der Radius der um die Tastenknöpfe herum hervorgezogenen oder abgesenkten kugelflächenförmig oder anders gewölbten Bereiche der Abdeckplatte gleich gross sind.

11. Tastenkontaktfeld nach einem der vorhergehenden Ansprüche, dadurch gekennzeichnet, dass die unsymmetrischen Tastenöffnungen und Tastenknöpfe der Tastenkontakte alle mit gleicher Winkellage in bezug auf die Abdeckplatte (11) orientiert sind (Fig.1).

## Claims

1. Electric bank of key contacts with the key contacts being arranged in a basic lattice of rectangular, preferably square fields, and with a cover plate (11) having openings (15) through which the key buttons (13) of the key contacts project to the service side, characterized in that said button openings (15) in the cover plate (11) and the cross sections of the key buttons (13) have the shape of a circular segment, an elliptical segment or a similarly shaped segment, and that the marking of the individual buttons is arranged by providing corresponding characters (0-9, S, M, U, L) on the cover plate (11) in the complementary segment of said circular and elliptical segment respectively.

2. Bank of key contacts according to claim 1, characterized in that the central angle (a) of the said segment is greater than 180°.

3. Bank of key contacts according to claim 2, characterized in that said central angle (a) is between 220 and 280°.

4. Bank of key contacts according to any of claim 1 to 3, characterized in that an area (17) of the cover plate (11), which is defined by a circle or an ellipse or a similar curve respectively lying concentric with respect to the circle centerpoint or .ellipse centerpoint respectively of the key openings (15) is bent out of the main plane of the cover plate to the service side, namely at most as far as the key buttons (13) project out of the main plane of the cover plate in their pressed-down condition.

5. Bank of key contacts according to claim 4, characterized in that the surface of said forwardly- bent areas (17) of said cover plate (11) around the key buttons are arched convexly, and that preferably spherical.

6. Bank of key contacts according to any of claim 1 to 3, characterized in that an area (19) of the cover plate (11), which is defined by a circle or an ellipse or a similar curve respectively lying concentric with respect to the circle centerpoint or ellipse centerpoint respectively of the key openings (15) is lowered with respect to the main plane of the cover plate, and that the key buttons do not project beyong the main plane of the cover plate in their not-pressed condition.

7. Bank of key contacts according to claim 6, characterized in that the surfaces of the lowered areas (19) of the cover plate (11) around the key buttons (13) are arched concavely, and that preferably spherical.

8. Bank of key contacts according to claim 6 or 7, characterized in that the lowered areas (19) are lowered to such an extent that in the pressed condition of the key buttons (13) there exists a stepless transition between the lowered area (19) and the service surface of the key buttons (13).

9. Bank of key contacts according to any of the preceding claims, characterized in that the service surface of the key buttons is arched convexly or concavely, and that preferably spherical.

10. Bank of key contacts according to claim 9, characterized in that the radius of the spherically or differently arched service surface of the key buttons and the radius of the spherically or differently arched areas of the cover plate which areas are bent forwardly or rearwardly around the key buttons are equally large.

11. Bank of key contacts according to any of the preceding claims, characterized in that the nonsymmetrical key openings and key buttons of the key contacts are all oriented so as to have the same angular position with respect to the cover plate (11) (figur 1).

## Revendications

1. Clavier électrique sur lequel les contacts à touches sont disposés dans une grille de base à zones rectangulaires, de préférence carrées, comportant un capot (11), à travers les ouvertures (15) duquel les touches (13) des contacts à touches font saillie du côté de l'opérateur, caractérisé en ce que les ouvertures (15) des touches pratiquées dans le capot (11) et les sections des touches (13) ont la forme d'un segment de cercle, d'un segment d'ellipse, ou d'un segment d'une autre forme, et en ce que le repérage des différentes touches s'effectue par l'inscription des signes correspondants (0 à 9, S, M, U, L) sur le capot (11) dans les zones des segments de cercle ou d'ellipse manquants.

2. Clavier selon la revendication 1, caractérisé en ce que l'angle au centre (a) du segment cité est supérieur à 180°.

3. Clavier selon la revendication 2, caractérisé en ce que l'angle au centre (a) a une valeur comprise entre 220 et 280°.

4. Clavier selon l'une quelconque des revendications 1 à 3, caractérisé en ce que une zone (17) du capot (11) délimitée par un cercle ou une ellipse ou une courbe similaire, concentrique au centre du cercle ou de l'ellipse des ouvertures (15) des touches, fait saillie, du côté de l'opérateur, par rapport au plan principal du capot, au maximum autant que nécessaire pour que les touches (13), en position enfoncée, fassent saillie par rapport au plan principal du capot.

5. Clavier suivant la revendication 4, caractérisé en ce que la surface de la zone (17) du capot (11), faisant saillie autour des touches, est convexe, et de préférence sphérique.

6. Clavier suivant l'une quelconque des revendications 1 à 3, caractérisé en ce qu'une zone (19) du capot (11), délimitée par un cercle ou une ellipse ou une courbe semblable, concentrique au centre du cercle ou de l'ellipse des ouvertures (15) des touches est en creux par rapport au plan principal du capot, et en ce que les touches, à l'état de repos, ne font pas saillie par rapport au plan principal du capot.

7. Clavier selon la revendication 6, caractérisé en ce que la surface des zones en creux (19) du capot (11) entourant les touches (13) sont concaves, et de préférence sphériques.

8. Clavier suivant la revendication 6 ou 7, caractérisé en ce que les zones en creux (19) sont suffisamment creuses pour que, les touches (13) étant en position enfoncée, il y ait passage continu de la zone en creux (19) à la surface de commande des touches (13).

9. Clavier selon l'une quelconque des revendications ci-dessus, caractérisé en ce que la surface de commande des touches présente une courbure convexe ou concave, de préférence sphérique.

10. Clavier selon la revendication 9, caractérisé en ce que le rayon de la surface de commande des touches, sphérique, ou présentant une courbure différente, est égal au rayon des zones du capot entourant les touches, en saillie ou en creux, sphériques ou présentant une courbure différente.

11. Clavier selon l'une quelconque des revendication ci-dessus, caractérisé en ce que les ouvertures et les touches asymétriques des contacts à touches sont toutes orientées suivant le même angle par rapport au capot (11) (figure 1).
